# EUROPÄISCHE PATENTSCHRIFT

(11) **EP 0 567 024 B1**
(45) Veröffentlichungstag und Bekanntmachung des Hinweises auf die Patenterteilung: **19.11.1997**
(21) Anmeldenummer: 93106269.9
(22) Anmeldetag: 17.04.1993
(51) Int. Cl.: G10C 3/12

(54) **Tastatur, insbesondere für klavierartige Instrumente**
Keyboard, especially for pianolike instruments
Clavier, spécialement pour instruments du type piano

(30) Priorität: 24.04.1992 DE 4213469; 18.07.1992 DE 4223739; 17.02.1993 DE 4304807
(43) Veröffentlichungstag der Anmeldung: 27.10.1993
(73) Patentinhaber: Hermann, Ulrich, D-99084 Erfurt (DE)
(72) Erfinder: Hermann, Ulrich, D-99084 Erfurt (DE)
(74) Vertreter: Liedtke, Klaus, Dr.

(56) Entgegenhaltungen:
- DD-A- 213 269
- FR-A- 1 512 655
- US-A- 4 365 536
- US-A- 4 524 669
- PATENT ABSTRACTS OF JAPAN vol. 14, no. 516 (P-1130) 13. November 1990 & JP-A-02 214 897 (YAMAHA CORPORATION) & US-A-5 107 748 (YAMAHA CORPORATION)

## Beschreibung

Die Erfindung betrifft eine Tastatur, insbesondere für klavierartige Instrumente, mit der der Spieleindruck des Klavierspielens simuliert wird, wobei die Tastatur über beweglich an einem Gestell angeordnete Tasten verfügt.

Nach dem Stand der Technik sind klavierartige Tastaturen bekannt, die zu Übungszwecken oder in hochwertigen elektronischen Instrumenten eingesetzt werden. Mit diesen Tastaturen sollen die beim Klavierspiel auftretenden Bedingungen möglichst getreu nachgebildet werden. Für die Nachbildung ist es insbesondere wichtig, sowohl eine als Spielschwere bezeichnete Widerstandskraft zu erzeugen, als auch den bei natürlichen Klavieren und bei anderen Instrumenten auftretenden Druckpunkt nachzubilden.
Zur Erzeugung der Spielschwere werden Federanordnungen mit Bleibeschwerungen ergänzt. Zur Druckpunktsimulierung werden bei den bekannten Einrichtungen Reibungs-, Schwerkraft- oder Federkräfte verwendet. Da beim Spielen auf der Tastatur im Moment des Druckpunktes die maximale Kraft erzeugt werden und diese danach wieder abklingen soll, sind dazu aufwendige mechanische Einrichtungen erforderlich.
Nach FR-A-1 512 655 ist eine Anordnung bekannt, bei der eine im Verhältnis zum Tastenhub lange Zugfeder als Rückstell- und Spielschwere bestimmendes Element angeordnet ist.

Nach US-A-4 524 669 ist eine Vorrichtung zur Betätigung von Klaviertasten bekannt, bei der Magnete verwendet werden, die sich bei der Betätigung aufeinander zu und auf der gleichen Bahn wieder von einander weg bewegen.

Den bekannten Einrichtungen haftet der Nachteil an, daß sie entweder einem hohen Verschleiß unterliegen, wie das beispielsweise bei Reibungsmechanismen der Fall ist, oder daß sie aufwendige mechanische Konstruktionen erfordern. Bei den bekannten Einrichtungen, bei denen durch die Tastenhebel gegenläufig Bleigewichte angehoben werden oder Bleigewichte zur Erzeugung von Trägheitsmomenten vorgesehen sind, ist nachteilig, daß sie nicht in beliebiger Lage aufgestellt und bespielt werden können.

Der Erfindung liegt die Aufgabe zugrunde, eine einfach herstellbare Tastatur anzugeben, an der der beim Klavierspielen übliche Spieleindruck empfunden wird und die in beliebiger Lage benutzt werden kann.

Erfindungsgemäß wird die Aufgabe dadurch gelöst, daß an den Tasten und am Gestell der Tastatur jeweils Magnete angeordnet sind, wobei die Magnete so angeordnet sind, daß sie sich beim Betätigen der Tasten mit geringen Abstand aneinander vorbei bewegen. Außerdem sind die Magnete gleichartig gepolt, so daß beim Vorbeibewegen abstoßende Kräfte auftreten.

Eine vorteilhafte Ausführung der Erfindung sieht vor, daß als Magnete Permanentmagnete, vorzugsweise anisotrope Ferritmagnete, verwendet werden.

Eine zweckmäßige Weiterbildung der Erfindung entsteht dadurch, daß die am Gestell der Tastatur angebrachten Magnete zum Zwecke der Einstellung der Kraft und des Ortes innerhalb der Spieltiefe, an dem der Druckpunkt simuliert werden soll, in zwei Richtungen justierbar angeordnet sind.

Ferner ist es möglich, daß die Magnete am feststehenden Teil so ausgebildet sind, daß sie für mehrere Tasten wirksam sind.

Eine weitere Form der erfindungsgemäßen Anordnung sieht vor, daß an den Tasten und/oder am Gestell Anlagekanten zur Lagefixierung der Magnete angebracht sind.

Die Anordnung der Magnete kann - in Längsrichtung des Tastenhebels gesehen - hintereinander oder nebeneinander erfolgen. Sind die Magnete nebeneinander angeordnet, werden sie bei der Betätigung der Tasten seitlich aneinander vorbeigeführt. Der magnetkraftbestimmende Abstand bleibt in diesem Falle auch dann konstant, wenn Verschleiß an der Lagerstelle des Tastenhebels eintritt. Durch die seitliche Anordnung wird dieser Verschleiß außerdem verringert, weil die Magnetkräfte vom Lager fern gehalten werden.
Die feststehenden Magnete können zweckmäßigerweise kammartig angebracht werden, so daß die an den Tastenhebeln angebrachten Magnete sich jeweils zwischen zwei feststehenden Magneten bewegen. Die Magnetwirkung wird hierbei an zwei Flächen der Magnete genutzt. Damit tritt eine Erhöhung der magnetischen Kraftwirkung ein.

Ein wesentlicher Vorteil der erfindungsgemäßen Anordnung ist, daß durch geeignete Bemessung der Magnetstärke und durch entsprechende Positionierung der Magnete innerhalb der Anordnung der Verlauf der Betätigungskraft so gestaltet werden kann, daß das Auslösemoment mehr oder weniger spürbar wird.
Bei der Benutzung einer Tastatur mit derartiger Simulationseinrichtung wird ein auf der Strecke der Spieltiefe auftretender Widerstand vom Spieler mit einer Erhöhung des Fingerdruckes beantwortet. Ein wesentlicher Gesichtspunkt für die naturgetreue Nachbildung von Instrumenten ist dabei das verzögernde Reaktionsvermögen des Spielers. Der Spieler ist bei normaler Anschlaggeschwindigkeit nicht in der Lage, dem wirklichen Kraftverlauf - vor allem im abnehmenden Bereich - zu folgen. Daher tritt nach dem Überwinden des Druckpunktes eine erhöhte Betätigungskraft und damit eine Beschleunigung auf. Diese Beschleunigung wird beim Klavier bewußt zur sicheren Hammerauslösung genutzt.

Eine vorteilhafte Weiterentwicklung der Erfindung sieht vor, daß mindestens einer der Magnete beweglich so gelagert ist, daß der Magnet bei der Rückbewegung der Taste der abstoßenden Magnetkraft ausweichen kann und daß an der Lagerstelle des gelagerten Magneten Anschläge zur Begrenzung der Schwenkbewegung angeordnet sind. Durch die erfindungsgemäße Lagerung einer der Magnete wird erreicht, daß während des Niederdrückens der Taste der bewegliche Magnet das abstoßende Kraftfeld, das durch beide Magnete gebildet wird, überwinden muß. Nach Überschreitung des kritischen Punktes kippt er in eine entfernte Position um, so daß ein größerer Luftspalt entsteht, der die Magnetwirkung praktisch ausschaltet. Bei der Rückwärtsbewegung des Tastenhebels verbleibt der Magnet zunächst in der entfernten Position und wird auch in dieser am Festmagnet vorbei zurück geführt. Erst am Ende oder kurz vor Erreichen des Endes der Rückbewegung der Taste geht der bewegliche Magnet durch die wiederum gleichpolige Gegenüberstellung der Magnete in seine Ausgangsstellung zurück. Als Vorteil ergibt sich außer dem erzielten Effekt, daß durch ein schnelles Wegkippen des beweglichen Magneten bei Überwinden des kritischen Punktes, nämlich dem der größten Spannung, ein wesentlich markanterer Druckpunkt simuliert wird und ein scheinbar stärkerer Druckpunkt tastbar ist. Das erlaubt bei gleicher Wirkung den Einsatz schwächerer oder kleinerer Magnete.

Die Erfindung soll nachstehend an einem Ausführungsbeispiel näher erläutert werden. In der zugehörigen Zeichnung zeigen:
Figur 1: Einen Teilschnitt durch die erfindungsgemäße Tastatur.
Figur 2a bis 2e: eine schematische Darstellung einer Ausführungsform mit Druckpunktunterdrückung während der Rückbewegung der Taten in 5 Phasen der Bewegung.
Figur 3: eine Ausführungsform mit einer Magnetspule.

Figur 1 zeigt die Anordnung der Zugfeder 1 parallel zur Taste 2 zwischen einer Federaufhängung 5 an der Taste 2 und einer Stellschraube 4. Damit die Zugfeder 1 bei der Einstellung nicht verdreht wird, ist entweder an der Stellschraube 4 ein Drehgelenk angebracht oder es wird ein Gewinde 3 innerhalb der Zugfeder 1 genutzt.
Die Federbefestigung ist in gleicher Weise an der weißen Taste 2 wie an der schwarzen Taste 2' möglich. Die Taste 2 ist an einer Lagerstelle 7 beweglich angeordnet. Zur Begrenzung der einstellbaren Spieltiefe ist eine Stellschraube 8 mit dem Gestell 6 justierbar verbunden. Der Kopf der Stellschraube 8 liegt am Rückschlagpolster 9 der Taste 2 an, um Rückschlaggeräusche zu vermindern. Der Kopf der Stellschraube 8 weist dazu eine vergrößerte Anlagefläche auf. Die Tasten 2 und 2 werden mittels eines Stiftes 10 geführt und in ihrer Bewegung begrenzt. Die Kissen 11 verhindern dabei wiederum einen harten Anschlag.
Die Druckpunktwirkung wird dadurch erzielt, daß die Magnete MT, MG gleichartig gepolt angeordnet sind, so daß sie in dem Bereich des Druckpunktes, also in der Stellung wo sie sich am nächsten gegeneinander befinden, abstoßende Wirkung zeigen. Die erfindungsgemäße Anordnung ermöglicht es, den zu simulierenden Druckpunkt an jeden Bereich der Spieltiefe T anzuordnen. Vorzugsweise wird dabei der zu simulierende Widerstand, analog dem Vorbild der Klaviermechanik, dem unteren Teil der Spieltiefe T zuzuordnen sein. Die erfindungsgemäße Einrichtung zur Druckpunktsimulierung wird zweckmäßigerweise gemeinsam mit der Anordnung zur Simulierung der Spielschwere verwendet. Dabei ist es möglich, die Spielschwere und die Größe des Druckpunktwiderstand aneinander anzupassen. Damit kann der Eindruck nachgebildet werden, wie er beim Spielen auf einer Klaviatur mit Mechanik, beispielsweise beim Klavierspielen, auftritt.

Dabei ist es möglich, den am Gestell 6 befestigten Gestellmagneten MG auf einer stabilen Leiste L oder L' zu befestigen, beispielsweise durch Kleben. Die Leiste L wird justierbar am Gestell 6 befestigt. Damit kann sowohl der Luftspalt beziehungsweise die Entfernung der krafterzeugenden Magnete als auch die Druckpunktposition eingestellt werden. Es ist für den Justiervorgang zweckmäßig, sowohl an der Leiste L als auch an der Taste 2 eine Anlagekante einzuarbeiten. Damit wird ein gleichmäßiger Magnetabstand über die gesamte Klaviatur ermöglicht. Eine weitere vorteilhafte Ausführungsform sieht dabei vor, daß die am Gestell 6 befestigten Gestellmagnete MG so bemessen und angeordnet sind, daß sie unabhängig voneinander mehreren Tastenmagneten MT zugeordnet werden können. Die maximale Länge dieser Magnete MG gibt sich aus der Bruchsicherheit der Magnetelemente. Zweckmäßigerweise werden anisotrope Ferritmagnete verwendet, um kleinere und damit leichtere Magnete MT, MG einsetzen zu können. Werden Magnete nebeneinander auf einer Leiste L angeordnet, so ist ein geringer Abstand zu gewährleisten, um Verzerrungen des Magnetfeldes zu vermeiden.

Das in Figur 2a bis Figur 2e dargestellte Beispiel erläutert die Wirkungsweise einer Tastatur, bei der der Druckpunkt nur beim Niederdrücken der Taste spürbar ist, bei der Rückbewegung der Taste jedoch vermieden wird. In diesem Fall wird der Spieleindruck einer Klaviertastatur mit Hammerauslösung noch besser nachgebildet. Bei der dargestellten Ausführungsform sind an der Taste 2 und am Gestell 6 Permanentmagnete MT und MG angeordnet. Die Polung der Magnete ist jeweils durch Kennzeichnung der Nord- und Südpole N und S angegeben. Im hier dargestellten Fall ist der an der Taste 2 angeordnete Permanentmagnet MT beweglich. Die Bewegung wird ermöglicht durch die Lagerung des Magneten MT in einem Drehgelenk G. Die Schwenkbewegung des Magneten MT wird dabei begrenzt nach oben durch den oberen elastischen Anschlag Al und nach unten durch den elastischen Anschlag A2, der mit Hilfe eines Bügels B und einer Schraube S an der Taste 2 befestigt ist. Der Magnet MT ist an einem Befestigungsteil BT angebracht. Im Ausgangszustand a) liegt der Magnet M1 infolge der abstoßenden Kraftwirkung der beiden Magnete MT und MG am Anschlag Al an. Die Stellung des Magneten MT gegenüber der Taste 2 bleibt erhalten bis der in der Stellung b) dargestellte Zustand erreicht wird. In dieser Stellung nähern sich die beiden Magnete MT und MG auf einen minimalen Luftspalt L1 , bei dem die größte Abstoßungskraft erreicht wird. In dieser Position ist der Druckpunkt spürbar. Bereits eine geringfügige Weiterbewegung der Taste 2 in die untere Richtung bewirkt das in c) dargestellte beschleunigte Abkippen des Magneten MT bis zur Anlage an den unteren Anschlag A2. Dieser Zustand wird bis zum Erreichen der unteren Stellung der Taste 2 beibehalten. Bei der in den Darstellungen 2d) und 2e) gezeigten Aufwärtsbewegung der Taste 2 bleibt die abgekippte Stellung des Magneten MT zunächst erhalten, so daß - wie in der Stellung d) gezeigt - beim Vorbeibewegen der Magnete ein größerer Luftspalt L2 wirksam ist. Die abstoßenden Kräfte der Magnete sind demzufolge in der Taste 2 nicht spürbar. Erst nachdem - wie in Darstellung e) gezeigt - die Taste 2 mit den Magneten MT sich oberhalb des Magneten MG befindet, kommt die abstoßende Wirkung der Magnete in der Weise zum Ausdruck, daß der Magnet MT nach oben gekippt wird. Damit wird erreicht, daß die Ausgangsstellung wieder gegeben ist und der Vorgang von neuem ausgeführt werden kann. Besonders vorteilhaft ist bei der erfindungsgemäßen Anordnung die elastische Ausbildung der Anschläge Al und A2, die einerseits eine schonende Behandlung der empfindlichen Magnete gewährleisten und andererseits störende Geräusche vermeiden.

Es sind auch Ausführungsformen möglich, bei denen der an der Taste 2 angeordnete Magnet MT fest mit der Taste 2 verbunden und der am Gestell 6 angebrachte Magnet MG schwenkbar angeordnet sind. Dabei ist es vorteilhaft, den Magnet MG auf einer Wippe anzuordnen, die so ausgebildet ist, daß eine Anschlagebene zwei unterschiedliche Anschlagpositionen ermöglicht.

Neben der Anordnung von Permanentmagneten ist auch der Einsatz von Elektromagneten möglich. Da bei vielen Tastaturen elektrische Schaltkontakte vorhanden sind, ist die Ansteuerung elektromagnetischer Elemente mit geringem Aufwand leicht zu realisieren.
Figur 3 zeigt eine Möglichkeit, bei der der an der Taste 2 befindliche Magnet MT in das Magnetfeld eines Elektromagneten eintaucht. Als Elektromagnete sind verschiedene Formen, wie hufeisen- oder stabförmige Magnete einsetzbar. Es ist auch möglich, die Elektromagnete so auszubilden, daß sie aneinander vorbeigeführt werden. Der zu simulierende Druckpunkt wird auch dabei in der Stellung erreicht, in der die gleichpolig zueinander angeordneten Magnete den geringsten Abstand zueinander haben. Wird dieser Zustand überschritten, wird durch einen elektrischen Kontakt der Elektromagnet ausgeschaltet, so daß bei der Rückbewegung der Taste 2 die Druckpunktsimulation nicht mehr spürbar ist.
Bei Verwendung einer Spule mit Eisenkern als Elektromagnet wird dem Schalter vorteilhaft ein Widerstand parallel geschaltet, der so eingestellt ist, daß bei der Rückbewegung der Taste keine Anziehung des Permanentmagneten an den Eisenkreis erfolgen kann und der Elektromagnet in seiner Kraft so reduziert ist, daß er nicht abstoßend wirkt.
Es sind auch Ausführungsformen möglich, bei der die gewünschte Magnetkraft durch eine Luftspule erzeugt wird.
Die Druckpunktstärke ist bei der elektromagnetischen Anwendung elektrisch einstellbar.

## Patentansprüche

1. Tastatur, insbesondere für klavierartige Instrumente, mit der der Spieleindruck des Klavierspielens simuliert wird, wobei die Tastatur über beweglich an einem Gestell angeordnete Tasten verfügt und bei der eine im Verhältnis zum Tastenhub lange und in ihrer Zugkraft einstellbare Zugfeder (1), die bei der Tastenbetätigung in ihrer Länge nur geringfügig verändert wird, nahezu parallel zum Tastenhebel als Rückstell- und Spielschwere bestimmendes Element angeordnet ist, wobei das eine Ende der Zugfeder (1) etwa in der Mitte des Tastenhebels (2) an einer Federaufhängung befestigt ist und das andere Ende einstellbar am Gestell befestigt ist, **dadurch gekennzeichnet**, daß
- an den Tasten (2,2') und am Gestell (6) der Tastatur jeweils Magnete (MT, MG) angeordnet sind,
- daß die Magnete (MT, MG) so angeordnet sind, daß sie sich beim Betätigen der Tasten mit geringem Abstand aneinander vorbei bewegen und
- daß die Magnete (MT, MG) gleichartig gepolt angeordnet sind, so daß beim Vorbeibewegen abstoßende Kräfte auftreten.

2. Tastatur nach Anspruch 1, **dadurch gekennzeichnet**, daß als Magnete (MT, MG) Permanentmagnete, vorzugsweise anisotrope Ferritmagnete verwendet werden.

3. Tastatur nach Anspruch 1 oder 2, **dadurch gekennzeichnet**, daß die am Gestell (6) der Tastatur angebrachten Magnete (MG) zum Zwecke der Einstellung der Kraft und des Ortes innerhalb der Spieltiefe in zwei Richtungen justierbar angeordnet sind.

4. Tastatur nach einem der Ansprüche 1 bis 3, **dadurch gekennzeichnet**, daß die Magnete (MG) am feststehenden Teil so ausgebildet und angeordnet sind, daß sie für mehrere Tasten wirksam sind.

5. Tastatur nach einem der Ansprüche 2 bis 4, **dadurch gekennzeichnet**, daß mindestens einer der Magnete beweglich so gelagert ist, daß der Magnet bei der Rückbewegung der Taste der abstoßenden Magnetkraft ausweichen kann und daß an der Lagerstelle des gelagerten Magneten Anschläge (A1,A2) zur Begrenzung der Schwenkbewegung angeordnet sind.

6. Tastatur nach Anspruch 5, **dadurch gekennzeichnet**, daß der am Gestell angebrachte Magnet (MG) auf einer Wippe angeordnet ist und daß in einer Anschlagebene zwei unterschiedliche Anschlagpositionen vorgesehen sind.

7. Tastatur nach Anspruch 5 oder 6, **dadurch gekennzeichnet**, daß eines der beiden Magnetfelder von einer stromdurchflossenen elektrischen Spule erzeugt wird, wobei die Spule so geschaltet ist, daß sich gegenüber dem relativ zu ihr bewegten Permanentmagnet ein abstoßendes Magnetfeld ergibt, welches elektrisch abschaltbar ist.

## Claims

1. Keyboard, especially for instruments like pianos, by means of which the playing impression of playing a piano is simulated, while the keyboard has keys which are arranged in a movable way on a frame, and for which a tension spring (1), which has a length that is in proportion to the key lift, the tensile force of which can be adjusted, and the length of which is only slightly modified during key operation, is arranged almost in parallel with regard to the key lever as an element that determines retuming and playing resistance, while one end of the tension spring (1) is fixed at a spring suspension located approximately at the centre of the key lever (2), and the other end is fixed in an adjustable way at the frame, **characterized in that**
- magnets (MT, MG) are arranged correspondingly at the keys (2, 2') and at the frame (6) of the keyboard; in that
- the magnets (MT, MG) are arranged in such a way that they move past one another at a small distance during the operation of the keys; and in that
- the magnets (MT, MG) are polarized in the same way, so that repellent forces occur when they are moved passed one another.

2. Keyboard as claimed in claim 1, **characterized in that** permanent magnets, preferably anisotropic ferrite magnets, are used as magnets (MT, MG).

3. Keyboard as claimed in claim 1 or 2, **characterized in that** the magnets (MG) mounted on the frame (6) of the keyboard are arranged in such a way that they can be adjusted in two directions for the purpose of adjusting force and location within the depth of play.

4. Keyboard as claimed in any claim 1 through 3, **characterized in that** the magnets (MG) are formed and fixed at the stationary part in such a way that they are effective for several keys.

5. Keyboard as claimed in any claim 2 through 4, **characterized in that** at least one of the magnets is supported in such a movable way that the magnet can evade the repelling magnetic force during the return movement of the key, and that stops (Al, A2) are located at the bearing point of the supported magnet in order to limit the swivelling movement.

6. Keyboard as claimed in claim 5, **characterized in that** the magnet (MG) mounted on the frame is arranged on a rocker, and that two different stop positions are provided on one stop plane.

7. Keyboard as claimed in claim 5 or 6, **characterized in that** one of the two magnetic fields is generated by a current-carrying electric coil, while the coil is switched in such a way that a repelling magnetic field is achieved toward the permanent magnet which is being moved in a relative way with regard to the coil, and that this magnetic field can be switched off electrically.

## Revendications

1. Clavier, en particulier pour instruments analogues au piano, permettant de reproduire le jeu de piano, disposant de touches mobiles ordonnées sur un cadre et où un ressort de traction (1) de force réglable et long par rapport à la course des touches, de longueur faiblement modifiée par la manipulation des touches, est disposé presque parallèlement au levier de touche en tant qu'élément déterminant le rappel et la gravité de jeu, une extrémité du ressort de traction (1) étant fixée à un emplacement d'accrochage de ressort à la hauteur environ du milieu du levier de touche (2), et l'autre extrémité étant fixée de manière à pouvoir être ajustée sur le cadre, **caractérisé en ce que**
- les aimants (MT, MG) sont disposés respectivement sur les touches (2,2') et sur le cadre (6) de clavier.
- les aimants (MT, MG) sont disposés de sorte à se déplacer en passant l'un devant l'autre en présentant entre eux un intervalle minime lors de la manipulation des touches.
- les aimants (MT, MG) présentent des polarisations identiques déterminant l'apparition de forces répulsives lors du mouvement de passage.

2. Clavier selon revendication 1, **caractérisé en ce que** les aimants (MT, MG) employés sont des aimants permanents, préférentiellement des aimants en ferrite anisotropes.

3. Clavier selon revendication 1 ou 2, **caractérisé en ce que** les aimants (MG) appliqués sur le cadre (6) de clavier sont disposés de manière à pouvoir être ajustés dans deux directions à l'intérieur de la profondeur de jeu en vue du réglage de place et de force.

4. Clavier selon l'une des revendications 1 à 3, **caractérisé en ce que** les aimants (MG) de la partie fixe sont formés et disposés pour pouvoir agir sur plusieurs touches.

5. Clavier selon l'une des revendications 2 à 4, **caractérisé en ce qu'un** des aimants au moins est monté de manière mobile afin qu'il puisse, lors du déplacement de retour de la touche, éviter la force magnétique répulsive, et en ce que des butées (A1, A2) sont disposées au point d'appui de l'aimant monté, afin de limiter le mouvement pivotant.

6. Clavier selon revendication 5, **caractérisé en ce que** l'aimant appliqué sur le cadre (MG) est placé sur une bascule et en ce que deux positions d'arrêt différentes sont prévues dans un plan d'arrêt.

7. Clavier selon revendication 5 ou 6, **caractérisé en ce qu'**un des deux champs magnétiques est produit par une bobine électrique traversée par le courant, ladite bobine étant commutée de sorte qu'en résulte un champ magnétique répulsif pour l'aimant permanent à déplacement relatif vers elle, ledit champ magnétique pouvant être interrompu électriquement.
